# EUROPÄISCHE PATENTSCHRIFT

(11) **EP 3 475 041 B1**
(45) Veröffentlichungstag und Bekanntmachung des Hinweises auf die Patenterteilung: **03.05.2023**
(21) Anmeldenummer: 17730467.2
(22) Anmeldetag: 14.06.2017
(51) Int. Cl.: B28B 23/00, B28B 23/04, B28B 23/06, E04G 21/12, E04C 5/07, E04C 5/12, E04C 5/08

(54) **VERFAHREN UND EINE VORRICHTUNG ZUR HERSTELLUNG VON BETONBAUTEILEN**
METHOD AND DEVICE FOR PRODUCING CONCRETE COMPONENTS
PROCÉDÉ ET DISPOSITIF POUR LA FABRICATION DE PIÈCES EN BÉTON

(30) Priorität: 22.06.2016 DE 102016211176
(43) Veröffentlichungstag der Anmeldung: 01.05.2019
(73) Patentinhaber: Lenz, Tankred, 01277 Dresden (DE)
(72) Erfinder: Lenz, Tankred, 01277 Dresden (DE)
(74) Vertreter: Pfenning, Meinig & Partner mbB
(86) Internationale Anmeldenummer: PCT/EP2017/064565
(87) Internationale Veröffentlichungsnummer: WO 2017/220408

(56) Entgegenhaltungen:
- WO-A1-2014/040653
- JP-A- H06 108 657
- JP-A- H09 207 117
- JP-A- 2005 155 081
- US-A- 5 025 605

## Beschreibung

Die Erfindung betrifft ein Verfahren und eine Vorrichtung zur Herstellung von Betonbauteilen. Es ist seit Langem bekannt, dass man der Anfälligkeit von Betonbauteilen bei auf sie wirkenden Zugkräften durch innerhalb der Betonbauteile wirkende Druckkräfte, die durch zuvor gespannte Zugelemente im Beton auf die ausgehärtete Betonmatrix übertragen werden, in Form der so genannten Spannbetonbauweise entgegen wirken kann. Dadurch kann man sowohl die Masse an benötigtem Beton und auch der einbetonierten Bewehrung reduzieren.

In jüngerer Vergangenheit hat sich die Entwicklung von Betonbauteilen, bei denen die übliche Stahlbewehrung durch Faserverstärkung und hier insbesondere Kohlenstofffaserverstärkung ersetzt wird, forciert. Dadurch können bei gleicher Stabilität und Festigkeit kleiner dimensionierte Betonbauteile zur Verfügung gestellt werden. Bisher werden dabei mit Kohlenstofffasern gebildete textile Gebilde lediglich in eine Betonmatrix eingebettet, wobei die mit Spannbetonbauteilen erreichbaren Vorteile nicht in ausreichendem Maße ausgenutzt werden. Aus DE 10 2004 033 015 A1 ist es zwar bekannt, vorgespannte Stäbe aus Kohlenstofffaserverbund CFK einzusetzen. Diese als Zuganker fungierenden Zugstäbe erreichen aber eine lokal relativ konzentrierte Zugkraftwirkung oder es muss eine große Anzahl solcher Verstärkungsstäbe eingesetzt werden, was wiederum den Verarbeitungsaufwand durch die vorgesehene Einzelanspannung der Stäbe erhöht.

So ist aus US 5 025 605 A ein mit einem Maschenwerk verstärktes und vorgespanntes Element mit einem Verfahren und einer Vorrichtung zu dessen Herstellung nach dem Oberbegriff der Ansprüche 1 und 8 bekannt.

Es ist daher Aufgabe der Erfindung, Möglichkeiten für die gleichzeitige, gleichmäßige Vorspannung von vielen Faserbündeln und somit einer gleichmäßigeren Einleitung der Vorspannkräfte im Betonkörper zu schaffen, was zu einer Erhöhung der Festigkeit und Steifigkeit bei einer weiteren Steigerungsmöglichkeit des Vorspanngrades, bei gleichzeitiger möglicher Massereduzierung bei der Herstellung von Betonbauteilen führt.

Erfindungsgemäß wird diese Aufgabe mit einem Verfahren, das die Merkmale des Anspruchs 1 aufweist, gelöst. Eine Vorrichtung zur Durchführung des Verfahrens ist mit Anspruch 8 definiert. Vorteilhafte Ausgestaltungen und Weiterbildungen der Erfindung können mit in untergeordneten Ansprüchen bezeichneten Merkmalen realisiert werden.

Bei dem erfindungsgemäßen Verfahren zur Herstellung von Betonbauteilen, bei denen in eine Betonmatrix mittels Zugspannung vorgespannte Kohlenstofffasern mindestens eines textilen aus Kohlenstofffasern gebildeten textilen Gebildes eingebettet sind, wird mindestens ein textiles Gebilde, das mit Kohlenstofffaserbündeln (Rovings) oder anderen zugkraftbelastbaren Fasern gebildet ist, in ein Formwerkzeug eingelegt. Nachfolgend soll nur noch der Begriff Kohlenstofffaserbündel dafür genutzt werden.

Die Kohlenstofffaserbündel werden in zwei in an zwei diametral angeordneten Stirnseiten des Formwerkzeuges angeordnete Aufnahmeelemente, die an den Stirnwänden des Formwerkzeugs angeordnet sind, sich daran abstützen oder mit diesem verbindbar sind, durch Durchbrechungen jeweils in einem Abstand zueinander eingeführt, so dass Hohlräume innerhalb des Aufnahmeelements mit einer schnellhärtenden viskose Masse auf mineralischer Basis oder einem schnellhärtenden Polymer ausgefüllt werden.

Nach der Aushärtung der Masse oder des Polymers werden Zugkräfte an mindestens einer Stirnseite mit einer Zugvorrichtung in Längsachsrichtung der Kohlenstofffaserbündel an einem oder beiden Aufnahmeelement(en) aufgebracht. Bei den wirkenden Zugkräften wird das Innere des Formwerkzeugs mit viskosem Beton vollständig ausgefüllt.

Nach dem Aushärten des Betons wird die Zugkraftwirkung aufgehoben und das Betonbauteil entformt.

Wirken Zugkräfte lediglich an einem der beiden Aufnahmeelemente wird das jeweils andere Aufnahmeelement in einer festen Einspannung gehalten.

Als schnellhärtende Masse kann beispielsweise Polymerbeton und als schnellhärtendes Polymer ein Epoxidharz, wie es bereits bei der Herstellung von Kohlenstofffaserverbundwerkstoffen eingesetzt wird, eingesetzt werden. Bei Einsatz eines Polymers kann es vorteilhaft sein, innere Oberflächen der Aufnahmeelemente mit einem Trennmittel, z.B. mit Silikonöl zu beschichten.

Masse oder Polymer sollten einen guten Formschluß zu den Aufnahmeelementen ermöglichen, um eine möglichst gleichmäßige Eintragung der Zugkräfte entlang der inneren Oberfläche der Aufnahmeelemente zu ermöglichen. Die innere Oberfläche kann rau oder profiliert ausgebildet sein, so dass die einzuleitenden Spannkräfte aus der Matrix gleichmäßiger in die Wände der Aufnahmeelemente weiter geleitet werden können und eine Überbeanspruchung vermieden werden kann, so dass eine Verkürzung der Verankerungslänge in den Aufnahmeelementen erreichbar ist.

Die Aushärtung der Masse oder eines Polymers sollte nach maximal 1 Stunde abgeschlossen sein. Diese Zeit ist erheblich kürzer, also mehrere Stunden kleiner als der Beton im Formwerkzeug zum Aushärten benötigt.

Nach dem Aushärten der Matrix in den Aufnahmeelementen, sollten die mit Klemmelementen oder Druckstempel aufgebrachten Druckkräfte weiter erhöht werden. Die dazu angewandten Druckkräfte sollten in Abhängigkeit der Länge der Kohlenstofffaserbündel innerhalb der Aufnahmeelemente und/oder der Gesamtlänge der Kohlenstofffaserbündel des textilen Gebildes gewählt werden, wobei die Druckkraft mindestens 10 % der Längszugkräfte, die zum Anspannen angesetzt werden, betragen sollte.

Im Anschluss daran können die höheren zum Verspannen der Kohlenstofffaserbündel genutzten Zugkräfte an dem mindestens einen Aufnahmeelement wirken. Dies können mittels Hydraulik-, Pneumatikzylinder, einen Schrauben- oder einem anderen Linearantrieb aufgebracht werden. Die jeweils gewählte Mindestzugkraft sollte 60 % - 90 % der zulässigen Zugfestigkeit der Kohlefaserbündel erreichen. Dabei sollten die für die Konstruktion des jeweiligen Betonbauelements berücksichtigten Belastungen berücksichtigt und die Belastbarkeit der Kohlenstofffasern maximal ausgenutzt werden.

Zumindest der Bereich des textilen Gebildes, der in die Aufnahmeelemente eingesetzt worden ist, sollte bevorzugt mit Epoxid oder anderen Lösungen, die eine dauerhafte Umschließung der Fasern und Kraftschlüssigkeit garantieren, getränkt worden sein. Ebenso sollte der Beton mit Werkzeugen, die eine porenfreie Ummantelung der Faserbündel garantieren in das Formwerkzeug eingeführt werden, bevor er innerhalb des Formwerkzeuges aushärtet bzw. abbindet.

Insbesondere bei langen Formwerkzeugen kann es sinnvoll sein, innerhalb des Formwerkzeugs Distanz- oder Positionierelemente anzuordnen mit denen eine oder mehrere Lage(n) eines textilen Gebildes in der gewünschten Position gehalten werden kann/können.

Erfindungsgemäß sollen während des Befüllens der Hohlräume im Aufnahmeelement und bis nach der Aushärtung der Masse bzw. des Polymers an mindestens zwei diametral gegenüberliegend angeordneten Seiten des Aufnahmeelements Druckkräfte, die zumindest nahezu senkrecht in Bezug zu den Längsachsen der Kohlenstofffaserbündel wirken, ausgeübt werden. Dafür können geeignete Druckstempel oder Klemmelemente, die von zwei Seiten angreifen eingesetzt werden. Auch dadurch kann gesichert werden, dass zwischen den Oberflächen der Kohlenstofffasern und der Masse bzw. dem Polymer eine ausreichend feste stoffschlüssige Verbindung ausgebildet werden kann.

Die Kohlenstofffaserbündel können innerhalb des Aufnahmeelements mit Abstandshaltern und/oder Querklemmelementen positioniert gehalten werden. Abstandshalter können dabei vorteilhaft parallel zur Längsachse der Kohlenstofffaserbündel und Querklemmelemente senkrecht zu dieser Richtung ausgerichtet sein, was sich insbesondere vorteilhaft bei Einsatz Kohlenstofffasergelegen, als ein besonders geeignetes Beispiel für ein textiles Gebilde, auswirkt.

Bei vielgestaltig ausgebildeten Betonbauteilen kann es erforderlich sein, die mit den vorgespannten Kohlenstofffaserbündeln erreichbaren Druckkräfte lokal definiert in verschiedenen Achsrichtungen wirken zu lassen. Insbesondere in diesen Fällen kann es günstig sein, wenn an mindestens einer Stirnseite des Formwerkzeugs mehrere bevorzugt gelenkig miteinander verbundene Aufnahmeelemente angeordnet werden, an denen dann bevorzugt Zugkräfte in verschiedene Achsrichtungen auf Aufnahmeelemente und demzufolge auch die Kohlenstofffaserbündel in der jeweiligen gewählten Längsachsrichtung der Kohlenstofffaserbündel gewählten Richtung wirken.

Zusätzlich zum Stoffschluss, der zwischen den Oberflächen der Kohlenstofffasern und der ausgehärteten Masse bzw. dem ausgehärteten Polymer sollte auch ein gewisses Maß von Formschluss erreicht werden können. Dazu können Kohlenstofffaserbündel in einen in Bezug zu einer Ebene in mindestens einer Richtung gebogenes Aufnahmeelement und/oder Formwerkzeug eingeführt und darin fixiert werden. Die Kohlenstofffaserbündel vollziehen dadurch innerhalb des so gebogenen Aufnahmeelements und/oder Formwerkzeugs mindestens einen Richtungswechsel. Sie können aber auch mehrfach gebogen durch ein Aufnahmeelement durch ein Aufnahmeelement geführt und dann dort in der ausgehärteten Masse oder dem Polymer entsprechend fixiert werden.

Bei so gebogen ausgebildeten Aufnahmeelementen können Druckkräfte mit entsprechend konturiert ausgebildeten Druckstempeln oder Klemmelementen auf die äußere Wandung der Aufnahmeelemente ausgeübt werden. Es können auch mehrere Druckstempel oder Klemmelemente, die nebeneinander angeordnet sind, genutzt werden.

Mittels Klemmelementen oder Druckstempeln können Kohlenstofffaserbündel in den Durchbrechungen infolge wirkender Druckkräfte fixiert werden. Nach der Fixierung kann eine Zugkraft wirken, mit der die Kohlefaserbündel straff gezogen werden können. Diese Zugkraft sollte deutlich geringer sein, als die Zugkräfte, die nach dem Erstarren bzw. der Aushärtung der Masse oder des Polymers innerhalb der Aufnahmeelemente an den Aufnahmeelementen und den Kohlenstofffaserbündeln wirken, wenn der Beton in das Formwerkzeug eingefüllt wird. Sie dient lediglich zum gerade Ausrichten des Kohlefaserbündelgebildes.

Vorteilhaft sind die Aufnahmeelemente werden aus mindestens zwei Teilen, die gegeneinander gepresst werden können, gebildet, wodurch das Einführen und Fixieren der Kohlenstofffaserbündel erleichtert werden kann. Dabei entstehen Durchbrechungen, durch die Kohlenstofffaserbündel hindurchgeführt werden. Diese Durchbrechungen können spaltförmig sein und bevorzugt senkrecht zur Richtung in der Zugkräfte auf Kohlenstofffaserbündel wirken bzw. senkrecht zur Längsachse der Kohlenstofffaserbündel ausgerichtet sein. Dadurch ist es möglich alle in das jeweilige Aufnahmeelement eingeführten Kohlenstofffaserbündel einer Lage eines textilen Gebildes bzw. einer Ebene mit einer einzigen spaltförmigen Durchbrechung zu fixieren. Dabei können die Ober- und/oder Unterseite mit einem Klemmbelag versehen sein.

Sollten mehrere Lagen eines textilen Gebildes für die Herstellung eines Betonbauteils genutzt werden, können mehrfach geteilte Aufnahmeelemente mit jeweils einer Anzahl ein einzelnen Teilen, die übereinander angeordnet werden, gewählt werden, die um den Wert 1 größer als die Anzahl der Lagen textiler Gewebe ist.

Zur Erhöhung bzw. dem Erreichen eines Formschlusses können die Oberflächen von Kohlenstofffasern zumindest im Bereich mit dem sie innerhalb eines Aufnahmeelements angeordnet sind, eine aufgeraute Oberfläche aufweisen. Dazu können vorteilhaft auch Partikel, insbesondere mineralische Partikel, z.B. Quarzsand zumindest innerhalb der Aufnahmeelemente auf die Oberfläche von Kohlenstofffasern aufgebracht und dort fixiert werden.

An den Durchbrechungen, die an der Stirnseite der Aufnahmeelemente, die in Richtung Formwerkzeug weist und durch die Kohlenstofffaserbündel die Aufnahmeelemente eingeführt sind, kann jeweils ein Klemmbelag aus einem bevorzugt elastomeren Material vorhanden sein. Ein solcher Klemmbelag kann zur schonenden Führung der Kohlenstofffaserbündel und zur Abdichtung ausgenutzt werden.

Nach dem Aushärten des Betons im Formwerkzeug, was 12 Stunden bis hin zu 7 Tagen dauern kann, kann die Zugkraftwirkung auf die Aufnahmeelemente und die Kohlenstofffaserbündel aufgehoben werden. Nach der Entlastung kann die Vorspannkraft innerhalb des Betonbauteils zur Erhöhung der erreichbaren Zugfestigkeit in analoger Form zu den bekannten Spannbetonelementen mit Stahlelementen ausgenutzt werden.

Durch die Vorspannung der Kohlenstofffasern innerhalb der ausgehärteten Betonmatrix werden nach dem Abtrennen oder Zerteilen des Betonbauteils mittels eines Trennverfahrens Spannkräfte in Form von Druckspannungen in den Beton eingeleitet. Bei auftretenden Gebrauchslastfällen kann Rissfreiheit des Betonbauteils eingehalten werden. Dies kann auch bei vollständig oder teilweise gewölbt ausgebildeten Betonbauelementen gesichert werden.

Die Gesamtdicke eines hergestellten Betonbauelements sollte mindestens der Vierfachen Dicke der einen oder der Summe der Dicke der Lagen an textilem Gebilde betragen, um eine ausreichende Überdeckung der Kohlenstofffasern des/der textilen Gebilde(s) mit Betons zu erreichen.

Bei einer Lage und einer mittleren Dicke eines Kohlenstofffaserbündels von 1,5 mm sollte eine Überdeckung in der letzten Lage zum Betonrand von 6 mm eingehalten werden. Es sollte eine Einhaltung eines Bewehrungsgrades von minimal 0,5 % bis 8 % des Betonquerschnitts berücksichtigt werden. In jedem Fall sollten Lunker innerhalb des Betons vermieden werden.

So können Betonbauelemente mit einer Zug- bzw. Druckfestigkeit hergestellt werden, die eine zehnfach höhere Festigkeit, als die Holzzug- und Holzdruckfestigkeit erreichen und dabei in der Nähe der Festigkeit von Stahlbauteilen liegen.

Mit ein oder mehreren übereinander in vorgebbaren Abständen zueinander und zu den äußeren Oberflächen eines Betonbauteils angeordneten Lagen eines textilen Gebildes innerhalb der Aufnahmeelemente und des Formwerkzeugs, die im Beton eingebettet sind, ist es möglich an beliebiger Position abgelängte Streifen eines textilen Gebildes zur Aufnahme temporär aufgebrachter äußerere Zugkräfte auf textile Gebilde mit geordneter Lage und Ausrichtung mit Zugkräften vorzuspannen. Die hergestellten Betonbauteile können die Spannkräfte auch nach einem Zerteilen eines Betonbauteiles in mehrere einzelne kleinere Bauteile ausgenutzt werden, auch wenn die Zerteilung in einem Winkel ungleich 90° zur Längsachse von Kohlenstofffaserbündeln erfolgt ist.

Wie bereits erwähnt, können vorteilhaft Gelege als textile Gebilde eingesetzt werden. Es besteht aber auch die Möglichkeit Gewebe, Gestricke oder Gewirke dafür einzusetzen.

Die erfindungsgemäße Herstellung kann industriell an einem Standort aber auch vor Ort also unmittelbar auf einer Baustelle erfolgen.

Es können Betonbauteile hergestellt werden, die sehr schlank, leicht, steif und formstabil sind. Der Bedarf an Beton kann erheblich reduziert werden, so dass eine Masseeinsparung von 50 % bis 80 % im Vergleich zu entsprechenden Stahlbetonbauteilen bei gleicher Tragfähigkeit und Festigkeit erreicht werden.

Nachfolgend soll die Erfindung beispielhaft näher erläutert werden. Dabei sind die einzelnen Merkmale, die in den Figuren oder Beispielen erkennbar.

Dabei zeigen:
- Figur 1: in einer Aufsicht ein Beispiel einer erfindungsgemäßen Vorrichtung;
- Figur 2: ein Detail B aus Figur 1;
- Figur 3: den Schnitt A-A aus Figur 1;
- Figur 4: den Schnitt C-C aus Figur 1;
- Figur 5: ein Beispiel einer Vorrichtung, bei dem Zugkräfte in verschiedenen Achsrichtungen wirken;
- Figur 6: eine Aufsicht auf einen Teil eines Aufnahmeelements mit einer angreifenden Zugvorrichtung;
- Figur 7: einen Schnitt D-D aus Figur 6;
- Figur 8: eine Seitenansicht auf einen Teilbereich eines Beispiels einer erfindungsgemäßen Vorrichtung und
- Figur 9: den Schnitt E-E aus Figur 8.

In Figur 1 ist in einer Aufsicht ein Teil eines Beispiels einer erfindungsgemäßen Vorrichtung gezeigt. Dabei ist in der Darstellung an einer Stirnseite eines Formwerkzeugs 4 ein Aufnahmeelement 1 angeordnet, das sich an dieser Stirnseite abstützt und/oder das Formwerkzeug 4 abschließt/abdichtet. In analoger Form ist an der gegenüberliegend angeordneten Stirnseite ein zweites Aufnahmeelement 1 vorhanden, das hier jedoch nicht dargestellt ist.

An der Stirnseite 2 des Aufnahmeelements 1, die an der Stirnfläche des Formwerkzeugs 4 angeordnet ist, sind Durchbrechungen 3 vorhanden, durch die Kohlenstofffaserbündel 8 eines mit Kohlenstofffasern gebildeten Geleges in das Innere des Aufnahmeelements 1 geführt sind. Im Aufnahmeelement 1 sind zusätzlich Abstandshalter 5 für die Kohlenstofffaserbündel 8 des Geleges vorhanden. An zwei gegenüberliegenden Seiten des Aufnahmeelements 1 greifen Querklemmen 6 an, mit denen Druckkräfte, die auf die entsprechenden Außenwände des Aufnahmeelements 1 wirken, aufgebracht werden können.

In den Durchbrechungen 3 ist jeweils ein Klemmbelag aus einem Elastomer vorhanden. Die Klemmbeläge dichten das Aufnahmeelement 1 gegen das Innere des Formwerkzeugs 4 ab und üben eine Klemmwirkung auf die Kohlenstofffaserbündel 8 aus. Mit Hilfe dieser Klemmwirkung kann ein geringfügiges Vorspannen der Kohlenstofffaserbündel 8 innerhalb des Aufnahmeelements 1 erreicht werden, wenn das Aufnahmeelement 1 mit einem Schraubantrieb oder einem Druckzylinder 7 hier nach links gezogen wird.

Nach Erreichen eines gewissen Maßes an Vorspannung der Kohlenstofffaserbündel 8 innerhalb des Aufnahmeelements 1 können die Hohlräume mit Polymerbeton als viskose Masse auf mineralischer Basis in geeigneter viskoser Konsistenz ausgefüllt werden. Nach ca. einer Stunde ist der Polymerbeton ausreichend ausgehärtet und weist eine Festigkeit auf, mit der ein sicherer Stoffschluss zwischen Polymerbeton und Kohlenstofffaserbündeln 8 erreicht werden kann. Nun können nach Anziehen des Druckzylinders 7 die Kohlefaserbündel 8 gespannt werden. Danach kann das Innere des Formwerkzeugs 4, durch das die Kohlenstofffaserbündel 8 des Geleges bis in das andere Aufnahmeelement 1 (nicht gezeigt) geführt sind, vollständig mit Beton befüllt werden, so dass möglichst keine Lunker gebildet werden.

Bereits vor dem Befüllen des Formwerkzeugs 4 mit dem Beton werden die Kohlenstofffaserbündel 8 durch Betätigung der Zylinder 7 mit wirkenden Zugkräften beaufschlagt. Dabei wird das jochförmige Element 9 und einen Bolzen 10, der aber auch ein Flansch sein kann, die mit dem Aufnahmeelement 1 verbunden sind, in die vom Formwerkzeug 4 weg weisende Richtung bewegt. Die dabei auf die Kohlenstofffaserbündel 8 zumindest im Inneren des Formwerkzeuges 4 wirkenden Zugkräfte liegen dann z.B. bei 50 mm² Faserquerschnitt im Bereich 50 kN bis 100 kN.

Es kann ausreichend sein, wenn diese Vorspannkräfte lediglich von einer Seite aufgebracht werden und die Zugkräfte lediglich an einem Aufnahmeelement 1 wirken, während das jeweils andere Aufnahmeelement 1 fest gehalten wird.

Die Figur 2 zeigt ein Detail aus Figur 1 in vergrößerter Form. Die Stirnseite 2 des Aufnahmeelements 1 schliesst an der Stirnfläche des Formwerkzeugs 4 ab, um ein Ausfliessen des Betons aus dem Formwerkzeug später zu verhindern. In dieser Stirnseite 2 sind die Durchbrechungen 3, in denen jeweils ein Klemmbelag aufgenommen ist, ausgebildet, durch die Kohlenstofffaserbündel 8, die durch das Formwerkzeug 4 geführt, und von dort in das Innere des Aufnahmeelements 1 geführt sind. Ein Klemmbelag kann beispielsweise aus Polyurethan bestehen. Der Innendurchmesser der Durchbrechungen 3 ist in Verbindung mit der Dicke des Klemmbelags so bemessen, dass ein freier Querschnitt erhalten wird, der kleiner als die äußeren Querschnittsabmaße der Kohlenstofffaserbündel 8 ist.

Mit dem in Figur 3 gezeigten Schnitt A-A aus Figur 1 wird deutlich, dass im Inneren des Aufnahmeelements 1 Abstandshalter 5 für die Kohlenstofffaserbündel 8 des mit Kohlenstofffasern gebildeten Geleges, als ein Beispiel für ein textiles Gebilde, vorhanden sein können.

Der in Figur 4 gezeigte Schnitt C-C verdeutlicht nochmals die Anordnung von Querklemmelementen 6 an den Seitenwänden des Aufnahmeelements 1. Anstelle der Querklemmelemente 6 können auch Druckstempel, die an den gegenüberliegenden Seiten des Aufnahmeelements 1 angreifen, eingesetzt werden.

Mit Figur 5 soll verdeutlicht werden, dass auch geometrisch komplexere Betonbauteile mit der Erfindung hergestellt werden können. Dabei sind in einem Formwerkzeug mehrere Gelege, die mit Kohlenstofffasern gebildet sind, vorhanden. Deren Kohlenstofffaserbündel 8 sind in unterschiedlichen Achsrichtungen ausgerichtet, so dass sie entsprechend dieser jeweiligen Achsrichtung mit den wirkenden Zugkräften vorgespannt werden. Dabei können an einem jochförmigen Element 9, das entsprechend gebogen oder abgeknickt ausgebildet ist, an verschiedenen Positionen mit einem Schraubengetriebe oder einem Zylinder 7 die Zugkräfte in die der jeweiligen Kraftangriffsposition entsprechend der Ausrichtung der Kohlenstofffaserbündel 8 zugeordnete Achsrichtung wirken, wenn der Polymerbeton im Aufnahmeelement 1 ausreichend ausgehärtet ist.

Es besteht aber auch die Möglichkeit, mehrere jochförmige Elemente 9 gelenkig miteinander zu verbinden. Dabei können die Gelenke mit den Bolzen 10 gebildet werden. Die Ausrichtung der einzelnen jochförmigen Elemente 9 richtet sich dann nach der jeweiligen an einem jochförmigen Element 9 wirkenden Zugkraftrichtung.

Die Figur 6 zeigt eine Aufsicht auf einen Teil einer Vorrichtung des Beispiels nach Figur 5.

Figur 7 entspricht dem Schnitt D-D von Figur 6.

Die Figur 8 zeigt eine geschnittene Seitenansicht bei einer Vorrichtung. Mit dem in Figur 9 gezeigten Schnitt E-E kann man erkennen, das ein ein- oder mehrfach gebogenes Formwerkzeug 4 mit ggf. ebenfalls entsprechend gebogenen Aufnahmeelement(en) 1 eingesetzt werden kann, und damit ein wellenförmiges oder anders gebogenes Betonbauteil hergestellt werden kann, in dem die Kohlenstofffaserbündel 8 vorgespannt im Beton eingebettet sind. Dabei sind mehrere Querklemmen 6 entlang des Formwerkzeuges 4 und der Aufnahmeelemente 1 angeordnet, mit denen Druckkräfte von zwei gegenüberliegenden Seiten ausgeübt werden können.

## Patentansprüche

1. Verfahren zur Herstellung von Betonbauteilen, bei denen in eine Betonmatrix mittels Zugspannung vorgespannte Kohlenstofffasern oder zugkraftbelastbare Fasern mindestens eines textilen aus Kohlenstofffasern gebildeten textilen Gebildes eingebettet sind, bei dem
mindestens ein textiles Gebilde, das mit Kohlenstofffaserbündeln (8) gebildet ist, in ein Formwerkzeug (4) eingelegt werden, wobei die Kohlenstofffaserbündel (8) in zwei an zwei diametral Stirnseiten des Formwerkzeuges (4) angeordnete Aufnahmeelemente (1), die an den Stirnwänden des Formwerkzeugs (4) angeordnet, abgestützt oder mit diesem verbindbar sind, durch Durchbrechungen (3) jeweils in einem Abstand zueinander eingeführt werden, so dass Hohlräume innerhalb des Aufnahmeelements (1) mit einer schnellhärtenden viskosen Masse auf mineralischer Basis oder einem schnellhärtenden Polymer ausgefüllt werden und
nach der Aushärtung der Masse oder des Polymers Zugkräfte an mindestens einer Stirnseite mit einer Zugvorrichtung (7) in Längsachsrichtung der Kohlenstofffaserbündel (8) an einem oder beiden Aufnahmeelement(en) (1) wirken und bei den wirkenden Zugkräften das Innere des Formwerkzeugs (4) anschließend mit viskosem Beton vollständig ausgefüllt wird, und
nach dem Aushärten des Betons die Zugkräfte der vorgespannten Kohlefaserbündel größtenteils auf den erhärteten Beton übertragen werden und das Betonbauteil danach entformt wird, **dadurch gekennzeichnet,**
**dass** während des Befüllens der Hohlräume im Aufnahmeelement (1) und bis nach der Aushärtung der Masse oder des Polymers an mindestens zwei diametral gegenüberliegend angeordneten Seiten des Aufnahmeelements (1) senkrecht zur Zugrichtung Druckkräfte ausgeübt werden.

2. Verfahren nach Anspruch 1, **dadurch gekennzeichnet, dass** nach dem Aushärten der Matrix in den Aufnahmeelementen (1) die Druckkräfte mit Klemmelementen oder Druckstempeln weiter erhöht werden.

3. Verfahren nach Anspruch 1 oder 2, **dadurch gekennzeichnet, dass** die Kohlenstofffaserbündel (8) innerhalb des Aufnahmeelements (1) mit Abstandshaltern (5) und/oder Querklemmelementen (6) positioniert gehalten werden.

4. Verfahren nach einem der vorhergehenden Ansprüche, **dadurch gekennzeichnet, dass** ein mit Kohlenstofffasern gebildetes Gelege eingesetzt wird.

5. Verfahren nach einem der vorhergehenden Ansprüche, **dadurch gekennzeichnet, dass** an mindestens einer Stirnseite des Formwerkzeugs (4) mehrere bevorzugt Gelenkig miteinander verbundene Aufnahmeelemente (1) angeordnet werden, an denen bevorzugt Zugkräfte in verschiedene Achsrichtungen wirken.

6. Verfahren nach einem der vorhergehenden Ansprüche, **dadurch gekennzeichnet, dass** Kohlenstofffaserbündel (8) in einen in Bezug zu einer Ebene in mindestens einer Richtung gebogenes Aufnahmeelement (1) eingeführt und darin fixiert werden.

7. Verfahren nach einem der vorhergehenden Ansprüche, **dadurch gekennzeichnet, dass** Partikel, insbesondere mineralische Partikel innerhalb der Aufnahmeelemente (1) auf die Oberfläche von Kohlenstofffasern aufgebracht und dort fixiert werden.

8. Vorrichtung zur Durchführung des Verfahrens nach einem der
vorhergehenden Ansprüche, umfassend ein Formwerkzeug (4), zwei Aufnahmeelemente (1), die jeweils an einer gegenüberliegend angeordneten Stirnseite des Formwerkzeugs (4) angeordnet sind, mindestens ein mit Kohlenstofffaserbündeln (8) gebildetes textiles Gebilde, das in das Formwerkzeug (4) eingelegt ist, wobei Kohlenstofffaserbündel (8) in die Aufnahmeelemente (1) durch Durchbrechungen eingeführt und in einem Abstand zueinander positioniert sind, wobei
Hohlräume innerhalb der Aufnahmeelemente (1) mit einer schnellaushärtenden Masse auf mineralischer Basis oder einem schnellaushärtbaren Polymer ausgefüllt sind und an mindestens einem der Aufnahmeelemente (1) eine Einrichtung mit der Zugkräfte auf die Kohlenstofffaserbündel (8) ausgeübt werden, vorhanden ist,
**dadurch gekennzeichnet, dass**
an den Aufnahmeelementen (1) an mindestens zwei diametral gegenüberliegend angeordneten Seiten jeweils eine Druckkräfte auf Seitenwände der Aufnahmeelemente (1) ausübende Einrichtung (6) vorhanden ist.

9. Vorrichtung nach dem vorhergehenden Anspruch, **dadurch gekennzeichnet, dass** innerhalb der Aufnahmeelemente (1) Abstandshalter (5) für die Positionierung und Fixierung der Kohlenstofffaserbündel (8) und/oder an/in den Durchbrechungen (3), durch die Kohlenstofffaserbündel (8) in die Aufnahmeelemente (1) eingeführt sind, ein Klemmbelag bevorzugt aus einem elastomeren Material vorhanden ist.

10. Vorrichtung nach einem der zwei vorhergehenden Ansprüche, **dadurch gekennzeichnet, dass** die innere Oberfläche des Aufnahmeelements (1) rau oder profiliert ausgebildet ist.

## Claims

1. Process for the production of concrete components, in which carbon fibers pre-stressed by means of tensioning or fibers resilient to tensile forces of at least one textile structure formed from carbon fibers are embedded in a concrete matrix, wherein at least one textile structure which is formed with carbon fiber bundles (8) is inserted into a molding tool (4), wherein
the carbon fiber bundles (8) are inserted into two receiving elements (1) arranged at two diametrical end faces of the molding tool (4), which are arranged on, supported against or connectable to the end walls of the molding tool (4), through apertures (3) each at a distance from each other, so that cavities within the receiving element (1) are filled with a fast-curing viscous composition on mineral basis or a fast-curing polymer, and
after curing of the composition or polymer, tensile forces act on at least one end face with a tensioning device (7) in the longitudinal axial direction of the carbon fiber bundles (8) on one or both receiving element(s) (1) and, with the tensile forces acting, the interior of the molding tool (4) is subsequently completely filled with viscous concrete, and
after curing of the concrete, the tensile forces of the pre-stressed carbon fiber bundles are largely transferred to the cured concrete and the concrete component is then demolded, **characterized in that**
during filling of the cavities in the receiving element (1) and until after curing of the composition or the polymer, compressive forces are exerted perpendicular to the tension direction on at least two diametrically opposite sides of the receiving element (1).

2. Process according to claim 1, **characterized in that** after curing of the matrix in the receiving elements (1), the compressive forces are further increased with the aid of clamping elements or plungers.

3. Process according to claim 1 or 2, **characterized in that** the carbon fiber bundles (8) are held in position within the receiving element (1) using spacers (5) and/or transverse clamping elements (6).

4. Process according to any one of the preceding claims, **characterized in that** a stack formed with carbon fibers is used.

5. Process according to any one of the preceding claims, **characterized in that** a plurality of preferably hingedly interconnected receiving elements (1), on which tensile forces preferably act in different axial directions, are arranged on at least one end face of the molding tool (4).

6. Process according to any one of the preceding claims, **characterized in that** carbon fiber bundles (8) are introduced into a receiving element (1) bent in relation to a plane in at least one direction and are fixed therein.

7. Process according to any one of the preceding claims, **characterized in that** particles, in particular mineral particles, are applied within the receiving elements (1) onto the surface of carbon fibers, where they are fixed.

8. Device for carrying out the process according to any one of the preceding claims, comprising a molding tool (4), two receiving elements (1), each of which is arranged on an oppositely disposed end face of the molding tool (4),
at least one textile structure formed with carbon fiber bundles (8), which is inserted into the molding tool (4),
wherein carbon fiber bundles (8) are inserted into the receiving elements (1) through apertures and are positioned at a distance from one another, wherein cavities within the receiving elements (1) are filled with a fast-curing composition on mineral basis or a fast-curing polymer, and a device with which tensile forces are exerted on the carbon fiber bundles (8) is provided on at least one of the receiving elements (1), **characterized in that**
a device (6) exerting compressive forces on side walls of the receiving elements (1) is provided on each of at least two diametrically opposite sides of the receiving elements (1).

9. Device according to the preceding claim, **characterized in that** within the receiving elements (1) spacers (5) for positioning and fixing the carbon fiber bundles (8), and/or at/in the apertures (3), through which carbon fiber bundles (8) are inserted into the receiving elements (1), a clamping lining preferably of an elastomeric material are provided.

10. Device according to any one of the preceding claims, **characterized in that** the inner surface of the receiving element (1) is designed to be rough or profiled.

## Revendications

1. Procédé de fabrication d'éléments de construction en béton, pour lesquels des fibres de carbone précontraintes au moyen d'une tension de traction ou des fibres pouvant être soumises à une force de traction d'au moins une structure textile formée de fibres de carbone sont incorporées dans une matrice de béton, selon lequel au moins une structure textile, qui est formée avec des faisceaux de fibres de carbone (8), est placée dans un moule (4), dans lequel
les faisceaux de fibres de carbone (8), en appui dans deux éléments de réception (1) disposés sur deux faces diamétrales du moule (4), qui sont disposés sur les parois frontales du moule (4), ou peuvent être reliés à ceux-ci, sont introduits par des ajours (3) respectivement à une certaine distance les uns des autres, de sorte que les cavités à l'intérieur de l'élément de réception (1) sont remplies d'une masse visqueuse à durcissement rapide à base minérale ou d'un polymère à durcissement rapide, et
après le durcissement de la masse ou du polymère, des forces de traction agissent sur au moins une face frontale avec un dispositif de traction (7) dans la direction de l'axe longitudinal des faisceaux de fibres de carbone (8) sur un ou les deux élément(s) de réception (1) et, pour les forces de traction agissantes, l'intérieur du moule (4) est ensuite complètement rempli de béton visqueux, et
après le durcissement du béton, les forces de traction des faisceaux de fibres de carbone précontraints sont en grande partie transmises au béton durci et l'élément de construction en béton est ensuite démoulé, **caractérisé en ce que**
que pendant le remplissage des cavités dans l'élément de réception (1) et jusqu'après le durcissement de la masse ou du polymère, des forces de compression sont exercées sur au moins deux faces disposées de manière diamétralement opposée de l'élément de réception (1) perpendiculairement à la direction de traction.

2. Procédé selon la revendication 1, **caractérisé en ce qu'**après le durcissement de la matrice dans les éléments de réception (1), les forces de compression sont encore augmentées avec des éléments de serrage ou des poinçons de compression.

3. Procédé selon la revendication 1 ou 2, **caractérisé en ce que** les faisceaux de fibres de carbone (8) sont maintenus en position à l'intérieur de l'élément de réception (1) avec des entretoises (5) et/ou des éléments de serrage transversaux (6).

4. Procédé selon l'une quelconque des revendications précédentes, **caractérisé en ce qu'**une nappe formée de fibres de carbone est utilisée.

5. Procédé selon l'une quelconque des revendications précédentes, **caractérisé en ce que** plusieurs éléments de réception (1) reliés entre eux de préférence de manière articulée, sur lesquels de préférence des forces de traction agissent dans différentes directions axiales, sont disposés sur au moins une face frontale du moule (4).

6. Procédé selon l'une quelconque des revendications précédentes, **caractérisé en ce que** des faisceaux de fibres de carbone (8) sont introduits dans un élément de réception (1) courbé dans au moins une direction par rapport à un plan et fixés dans celui-ci.

7. Procédé selon l'une quelconque des revendications précédentes, **caractérisé en ce que** des particules, notamment des particules minérales, sont déposées à l'intérieur des éléments de réception (1) sur la surface de fibres de carbone et sont fixées à cet endroit.

8. Dispositif pour la mise en oeuvre du procédé selon l'une quelconque des revendications précédentes, comprenant un moule (4), deux éléments de réception (1), qui sont disposés chacun sur une face frontale du moule (4) disposée en regard,
au moins une structure textile formée avec des faisceaux de fibres de carbone (8), qui est placée dans le moule (4), dans lequel
les faisceaux de fibres de carbone (8) sont introduits dans les éléments de réception (1) par des ajours et positionnés à une certaine distance les uns des autres, dans lequel
les cavités à l'intérieur des éléments de réception (1) sont remplies d'une masse à durcissement rapide à base minérale ou d'un polymère à durcissement rapide, et un dispositif avec lequel des forces de traction sont exercées sur les faisceaux de fibres de carbone (8) est présent sur au moins l'un des éléments de réception (1), **caractérisé en ce que**
respectivement un dispositif (6) exerçant des forces de compression sur des parois latérales des éléments de réception (1) est présent sur les éléments de réception (1) sur au moins deux faces disposées de manière diamétralement opposée.

9. Dispositif selon la revendication précédente, **caractérisé en ce que** des entretoises (5) pour le positionnement et la fixation des faisceaux de fibres de carbone (8) sont présentes à l'intérieur des éléments de réception (1) et/ou un revêtement de serrage, de préférence composé d'un matériau élastomère, est présent sur/dans les ajours (3), par lesquels les faisceaux de fibres de carbone (8) sont introduits dans les éléments de réception (1).

10. Dispositif selon l'une quelconque des deux revendications précédentes, **caractérisé en ce que** la surface intérieure de l'élément de réception (1) est rugueuse ou profilée.
